# EUROPÄISCHE PATENTSCHRIFT

(11) **EP 4 405 263 B1**
(45) Veröffentlichungstag und Bekanntmachung des Hinweises auf die Patenterteilung: **05.11.2025**
(21) Anmeldenummer: 22789542.2
(22) Anmeldetag: 19.09.2022
(51) Int. Cl.: B65D 25/16, B65D 77/06, B65D 83/00

(54) **BEHÄLTER MIT EINEM DARIN VERPACKTEN PRODUKT**
CONTAINER WITH A PRODUCT PACKAGED THEREIN
RÉCIPIENT COMPRENANT EN SON SEIN UN PRODUIT EMBALLÉ

(30) Priorität: 23.09.2021 EP 21198664
(43) Veröffentlichungstag der Anmeldung: 31.07.2024
(73) Patentinhaber: Sika Technology AG, 6340 Baar (CH)
(72) Erfinder: BERLI, Kurt, 8913 Ottenbach (CH); KOCH, Reto, 5524 Niederwil (CH); CUTRI, Roberto, 5610 Wohlen (CH)
(74) Vertreter: Sika Patent Attorneys
(86) Internationale Anmeldenummer: PCT/EP2022/075885
(87) Internationale Veröffentlichungsnummer: WO 2023/046610

(56) Entgegenhaltungen:
- WO-A1-2016/096674
- DE-A1- 10 058 672
- DE-A1- 3 605 422
- GB-A- 2 434 137
- US-A- 2 198 564

## Beschreibung

Die vorliegende Erfindung betrifft einen Behälter mit einem darin verpackten Produkt. Insbesondere betrifft die Erfindung einen starren zylindrischen Behälter mit einem darin verpackten pastösen Produkt.

Für verschiedenartige Anwendungen werden Produkte in trommelförmigen Behältern verpackt. Insbesondere pastöse Produkte, wie Kleb- und Dichtstoffe, werden typischerweise in einer Folienschicht in Blechtrommeln verpackt. Die Entnahme der Produkte aus diesen Trommeln erfolgt oftmals durch Abpumpen von oben, wobei eine trichterförmige Platte den Inhalt unter Druck setzt, sodass das Produkt zur Pumpe hochfliesst und von dort her weitergefördert werden kann. Ein solcher Behälter ist aus DE3605422 bekannt.

Bei diesem Prozess verbleibt jedoch immer eine Restmenge des Produktes im Behälter und kann nicht mehr durch die Pumpe gefördert werden. Je nach System kann diese Restmenge im Bereich von 5 bis 10 Litern (bei einem 200 Liter Fass) betragen.

Es ist daher eine Aufgabe der vorliegenden Erfindung, eine Lösung zur Verfügung zu stellen, welche eine bessere Ausnutzung des im Behälter verpackten Produktes bei dessen Verwendung ermöglicht. Insbesondere soll eine Restmenge, welche nicht mehr gefördert werden kann, möglichst gering gehalten werden, und eine Wirtschaftlichkeit und Umweltverträglichkeit solcher verpackter Produkte soll verbessert werden.

Diese Aufgabe wird gelöst durch das Zurverfügungstellen eines Behälters mit einem darin verpackten Produkt, umfassend: einen starren zylindrischen Behälter mit einem Boden, einer Seitenwand und einem Deckel; ein flexibles Futter; ein pastöses Produkt, welches vom Futter umschlossen und im Behälter angeordnet ist; wobei der Behälter zudem eine Einlage umfasst, welche auf dem Boden und unter dem im Futter umschlossenen Produkt angeordnet ist, welche einen im wesentlichen runden Grundriss hat, der kleiner ist als der Boden, und welche im Wesentlichen mittig auf dem Boden angeordnet ist, sodass zwischen der Einlage und der Seitenwand ein Abstand besteht.

In Versuchen wurde erkannt, dass eine wesentliche Komponente der begrenzten Ausnutzung beim Abpumpen darin begründet ist, dass die Platte der Pumpe in deren Abwärtsbewegung durch das zusammengefaltete Futter gestoppt wird. Insbesondere bei Futtern aus Kunststofffolien besteht die Gefahr, dass das entlang der Seitenwand des Behälters zusammengestauchte Futter einen unüberwindbaren Widerstand für die Pumpe bildet, wenn diese in die Nähe des Bodens des Behälters vorstösst.

Diese Erkenntnis wird nun erfindungsgemäss so genutzt, dass durch die Einlage ein Raum geschaffen wird, in den das zusammengedrückte Futter hineingepresst werden kann. Durch die Einlage wird der effektive Boden des Behälters in einem mittleren Bereich angehoben (nicht aber im Randbereich), und die Pumpe kann dadurch mehr Material auspressen, bis sie vom zusammengestauchten Futter gestoppt wird.

Es hat sich weiterhin gezeigt, dass sich dieser Effekt durch eine Anpassung einer Form und einer Grösse der Einlage optimieren lässt. Solche optimierten Einlagen sind insbesondere Gegenstand der abhängigen Ansprüche.

Indem diese Einlage möglichst leicht und kostengünstig hergestellt wird, lassen sich die wirtschaftlichen sowie umweltrelevanten Aspekte der Erfindung weiterhin verbessern. Ein Einsatz solcher Einlagen ist dabei insbesondere bei hochpreisigen und/oder schwer rezyklierbaren Produkten vorteilhaft.

Ein Kerngedanke der vorliegenden Erfindung besteht darin, den bisher bekannten Prozess der Entleerung solcher Behälter zu optimieren, ohne dass dabei am Entleerungsprozess oder der Ausrüstung (z.B. Pumpen) Änderungen vorgenommen werden müssten. Stattdessen wird erfindungsgemäss ein Behälter zur Verfügung gestellt, welcher zusätzlich eine Einlage umfasst, um den Entleerungsprozess zu optimieren. Somit müssen kundenseitig keinerlei Anpassungen oder Veränderungen vorgenommen werden, weder an den Anlagen noch am Prozess.

In einer beispielhaften Ausführungsform ist die Einlage relativ zum Behälter derart dimensioniert, dass der Abstand zwischen 2 und 10 cm, bevorzugt zwischen 3 und 9 cm, besonders bevorzugt zwischen 3 und 8 cm beträgt.

In einer beispielhaften Ausführungsform beträgt eine Höhe der Einlage zwischen 1 und 6 %, bevorzugt zwischen 1,5 und 4 % einer Höhe des Behälters.

In einer beispielhaften Ausführungsform beträgt eine Höhe der Einlage zwischen 1 und 6 cm, bevorzugt zwischen 1,5 und 4 cm.

In einer beispielhaften Ausführungsform hat die Einlage einen rechteckigen oder trapezförmigen oder vieleckigen Querschnitt.

In einer beispielhaften Ausführungsform ist die Einlage im Wesentlichen als Kegelstumpf, oder als Kegelstumpf auf einem Sockel, oder als Zylinder mit abgerundeter Oberkante ausgebildet.

In einer beispielhaften Ausführungsform hat die Einlage zumindest zwei Abstandhalter, welche derart dimensioniert und angeordnet sind, dass sie den Abstand zwischen Einlage und Seitenwand überbrücken und dadurch eine Position der Einlage auf dem Boden vordefinieren.

In einer beispielhaften Weiterbildung hat die Einlage zumindest drei oder zumindest vier Abstandhalter.

In einer alternativen Ausführungsform hat die Einlage einen umlaufenden Ring als Abstandhalter, welcher derart dimensioniert und angeordnet ist, dass er den Abstand zwischen Einlage und Seitenwand überbrückt und dadurch eine Position der Einlage auf dem Boden vordefiniert.

In einer beispielhaften Weiterbildung sind der umlaufende Ring und die Einlage einstückig und/oder aus demselben Material ausgebildet.

In einer beispielhaften Ausführungsform hat der bzw. die Abstandhalter eine geringere Höhe als die Einlage, insbesondre eine weniger als halb so grosse Höhe wie die Einlage, und/oder insbesondere beträgt die Höhe der Abstandhalter zwischen 20 und 60 % der Höhe der Einlage.

In einer beispielhaften Ausführungsform ist die Einlage aus einem geschäumten Kunststoff gebildet.

In einer beispielhaften Ausführungsform ist die Einlage einstückig ausgebildet.

In einer alternativen Ausführungsform ist die Einlage mehrteilig ausgebildet, wobei die einzelnen Teilstücke insbesondere identisch ausgebildet sind.

In einer beispielhaften Ausführungsform ist das Produkt ein einkomponentiger Kleb- oder Dichtstoff, insbesondere eine Zusammensetzung auf Polyurethanbasis, silanterminierter Polymerbasis, Epoxidbasis oder Silikonbasis.

In einer beispielhaften Ausführungsform ist das flexible Futter als Folie ausgebildet, insbesondere als Aluminium-Folie oder als Polyethylen-Folie.

In einer beispielhaften Ausführungsform ist der Behälter aus Blech ausgebildet.

In einer beispielhaften Ausführungsform hat der Behälter ein Volumen von 50 bis 500 1, bevorzugt von 100 bis 300 1.

Einzelheiten und Vorteile der Erfindung werden im Folgenden anhand von Ausführungsbeispielen und mit Bezug auf schematische Zeichnungen beschrieben.

Es zeigen:
- Fig. 1a: schematische Darstellung eines Behälters mit einem darin verpackten Produkt gemäss Stand der Technik;
- Fig. 1b: schematische Darstellung eines Behälters mit einem darin verpackten Produkt und einer Einlage;
- Fig. 2a: schematische Darstellung eines Behälters mit einem darin verpackten Produkt bei dessen Entnahme durch eine Pumpe gemäss Stand der Technik;
- Fig. 2b: schematische Darstellung eines Behälters mit einem darin verpackten Produkt und einer Einlage bei Entnahme des Produktes durch eine Pumpe; und
- Fig. 3a bis 5b: schematische Darstellung verschiedener Einlagen;

In Fig. 1a ist ein Behälter 1 mit einem darin verpackten Produkt A gemäss dem Stand der Technik dargestellt. Der Behälter 1 hat eine zylindrische Form, und umfasst einen Boden 2, eine Seitenwand 3, und einen Deckel 4. Das Produkt A ist zudem von einem Futter 5 umschlossen.

In Fig. 1b ist wiederum ein Behälter 1 mit einem darin verpackten Produkt A dargestellt, jedoch umfasst dieser Behälter 1 zusätzlich eine Einlage 6. Diese Einlage 6 ist auf dem Boden 2 des Behälters 1 und unter dem vom Futter 5 umschlossenen Produkt A angeordnet. Die Einlage 6 hat dabei einen Durchmesser 11, welcher kleiner ist als der Boden 2 des Behälters 1. Weil die Einlage 6 im Wesentlichen mittig auf dem Boden 2 angeordnet ist, besteht rund um die Einlage 6 ein Abstand 9 zur Seitenwand 3. Die Einlage 6 hat zudem eine Höhe 10.

In Fig. 2a ist ein Behälter 1 mit einem darin verpackten Produkt A bei dessen Entnahme durch eine Pumpe 7 gemäss dem Stand der Technik dargestellt. Bei der Entnahme ist das Futter 5 auf einer Oberseite des Produktes A aufgeschnitten, und eine Folgeplatte 8 einer Entnahmevorrichtung (nicht als ganzes dargestellt) drückt nun auf das Produkt A, sodass das Produkt A gegen die Schwerkraft zur Pumpe 7 hin gequetscht wird. Die Pumpe 7 fördert das Produkt A sodann weiter, beispielsweise in Richtung eines Applikationsroboters (nicht dargestellt).

Durch das fortschreitende Zusammendrücken des Produktes A im Futter 5 kommt es zu Faltungen des Futters 5, jeweils neben der Seitenwand 3. Diese Faltungen des Futters 5 verhindern ab einem gewissen Punkt ein weiteres Zusammendrücken des Produktes A, weil ein weiters Zusammendrücken einen zu grossen Widerstand durch die Faltungen bewirkt. Dadurch kommt der Entnahmeprozess zum Erliegen, bevor das Produkt A vollständig gefördert (bzw. entleert, aufgebraucht) werden kann.

In Fig. 2b ist wiederum ein Behälter 1 mit einem darin verpackten Produkt A bei dessen Entnahme durch eine Pumpe 7 dargestellt. Hier umfasst der Behälter 1 jedoch zusätzlich eine Einlage 6, welche am Boden 2 des Behälters 1 angeordnet ist. Durch das mittige Anordnen der Einlage 6 auf dem Boden 2 kann nun eine Faltung des Futters 5 zumindest teilweise in einen Bereich zwischen der Einlage 2 und der Seitenwand 3 entweichen. Dadurch kann insgesamt mehr vom Produkt A gefördert werden, als dies ohne der Einlage 6 der Fall ist, wie in Fig. 2a dargestellt.

In den Fig. 3a bis 5b sind verschiedene Ausführungsbeispiele von Einlagen 6 gezeigt, jeweils in einer räumlichen Darstellung und im Querschnitt.

In den Fig. 3a und 3b ist eine erste beispielhafte Einlage 6 dargestellt. Diese Einlage 6 hat einen im Wesentlichen rechteckigen Querschnitt. Weiterhin ist diese Einlage 6 mehrstückig ausgebildet, wobei vier jeweils gleich Teilstücke zur Bildung einer Einlage 6 verwendet werden. Diese Einlage 6 hat keinen Abstandhalter.

In den Fig. 4a und 4b ist eine zweite beispielhafte Einlage 6 dargestellt. Diese Einlage 6 hat einen im Wesentlichen trapezförmigen Querschnitt. Weiterhin ist diese Einlage 6 mehrstückig ausgebildet, wobei vier jeweils gleich Teilstücke zur Bildung einer Einlage 6 verwendet werden. Diese Einlage 6 hat vier Abstandhalter 12, wobei jedes Teilstück einen Abstandhalter 12 aufweist.

In den Fig. 5a und 5b ist eine dritte beispielhafte Einlage 6 dargestellt. Diese Einlage 6 hat einen im Wesentlichen rechteckigen Querschnitt. Weiterhin ist diese Einlage 6 einstückig ausgebildet. Diese Einlage 6 hat einen Abstandhalter 12, welcher als umlaufenden Ring um die Einlage 6 herum ausgebildet ist.

### Bezugszeichenliste

- 1: Behälter
- 2: Boden
- 3: Seitenwand
- 4: Deckel
- 5: Futter
- 6: Einlage
- 7: Pumpe
- 8: Folgeplatte
- 9: Abstand
- 10: Höhe der Einlage
- 11: Durchmesser der Einlage
- 12: Abstandhalter
- A: Produkt

## Patentansprüche

1. Behälter mit einem darin verpackten Produkt, umfassend:
einen starren zylindrischen Behälter (1) mit einem Boden (2), einer Seitenwand (3) und einem Deckel (4);
ein flexibles Futter (5);
ein pastöses Produkt (A), welches vom Futter umschlossen und im Behälter angeordnet ist; **dadurch gekennzeichnet, dass**
der Behälter zudem eine Einlage (6) umfasst, welche auf dem Boden und unter dem im Futter umschlossenen Produkt angeordnet ist, welche einen im wesentlichen runden Grundriss hat, der kleiner ist als der Boden, und welche im Wesentlichen mittig auf dem Boden angeordnet ist, sodass zwischen der Einlage und der Seitenwand ein Abstand besteht.

2. Behälter (1) nach Anspruch 1, wobei die Einlage (6) relativ zum Behälter derart dimensioniert ist, dass der Abstand (9) zwischen 2 und 10 cm beträgt.

3. Behälter (1) nach einem der vorhergehenden Ansprüche, wobei eine Höhe (10) der Einlage (6) zwischen 1 und 6 % einer Höhe des Behälters beträgt, und/oder wobei eine Höhe der Einlage zwischen 1 und 6 cm beträgt.

4. Behälter (1) nach einem der vorhergehenden Ansprüche, wobei die Einlage (6) einen rechteckigen oder trapezförmigen oder vieleckigen Querschnitt hat.

5. Behälter (1) nach einem der vorhergehenden Ansprüche, wobei die Einlage (6) im Wesentlichen als Kegelstumpf, oder als Kegelstumpf auf einem Sockel, oder als Zylinder mit abgerundeter oder abgeschrägter Oberkante ausgebildet ist.

6. Behälter (1) nach einem der vorhergehenden Ansprüche, wobei die Einlage (6) zumindest einen Abstandhalter (12) hat, welcher derart dimensioniert und angeordnet ist, dass er den Abstand (9) zwischen Einlage und Seitenwand überbrückt und dadurch eine Position der Einlage auf dem Boden (2) vordefiniert.

7. Behälter (1) nach Anspruch 6, wobei die Einlage (6) zumindest zwei oder zumindest drei oder zumindest vier Abstandhalter (12) hat.

8. Behälter (1) nach einem der Ansprüche 6 oder 7, wobei der Abstandhalter (12) eine geringere Höhe als die Einlage (6) hat, und/oder wobei die Höhe des Abstandhalters (12) zwischen 20 und 60 % der Höhe der Einlage beträgt.

9. Behälter (1) nach einem der vorhergehenden Ansprüche, wobei die Einlage (6) aus einem geschäumten Kunststoff gebildet ist.

10. Behälter (1) nach einem der vorhergehenden Ansprüche, wobei die Einlage (6) einstückig ausgebildet ist.

11. Behälter (1) nach einem der Ansprüche 1 bis 9, wobei die Einlage (6) mehrteilig ausgebildet ist, wobei die einzelnen Teilstücke insbesondere identisch ausgebildet sind.

12. Behälter (1) nach einem der vorhergehenden Ansprüche, wobei das Produkt (A) ein einkomponentiger Kleb- oder Dichtstoff ist, insbesondere eine Zusammensetzung auf Polyurethanbasis, silanterminierter Polymerbasis, Epoxidbasis oder Silikonbasis.

13. Behälter (1) nach einem der vorhergehenden Ansprüche, wobei das flexible Futter (5) als Folie ausgebildet ist, insbesondere als Aluminium-Folie oder als Polyethylen-Folie.

14. Behälter (1) nach einem der vorhergehenden Ansprüche, wobei der Behälter aus Blech ausgebildet ist.

15. Behälter (1) nach einem der vorhergehenden Ansprüche, wobei der Behälter ein Volumen von 50 bis 500 l hat.

## Claims

1. A container with a product packaged therein, comprising:
a rigid cylindrical container having a bottom, a side wall and a lid;
a flexible liner;
a pasty product which is enclosed by the liner and arranged in the container,
**characterized in that**
the container moreover comprises an insert which is arranged on the bottom and below the product enclosed in the liner, and which has a substantially round circular outline smaller than the bottom, and which is arranged so as to be substantially centric on the bottom in such a way that there is a spacing between the insert and the side wall.

2. The container as claimed in claim 1, wherein the insert is sized relative to the container in such a manner that the spacing is between 2 and 10 cm.

3. The container as claimed in one of the preceding claims, wherein a height of the insert is between 1% and 6 % of a height of the container, and/or wherein a height of the insert is between 1 cm and 6 cm.

4. The container as claimed in one of the preceding claims, wherein the insert has a rectangular or trapezoidal or polygonal cross section.

5. The container as claimed in one of the preceding claims, wherein the insert is formed substantially as a truncated cone, or as a truncated cone on a plinth, or as a cylinder having a rounded or beveled upper edge.

6. The container as claimed in one of the preceding claims, wherein the insert has at least one spacer which is sized and arranged in such a manner that it bridges the spacing between the insert and the side wall and as a result predefines a position of the insert on the bottom.

7. The container as claimed in claim 6, wherein the insert has at least two or at least three or at least four spacers.

8. The container as claimed in one of claims 6 or 7, wherein the spacer has a lower height than the insert, and/or wherein the height of the spacer is between 20 and 60% of the height of the insert.

9. The container as claimed in one of the preceding claims, wherein the insert is formed from an expanded-foam plastics material.

10. The container as claimed in one of the preceding claims, wherein the insert is designed as one-piece.

11. The container as claimed in one of claims 1 to 9, wherein the insert is formed in multiple parts, wherein the individual parts are in particular of identical design.

12. The container as claimed in one of the preceding claims, wherein the product is a one-component adhesive or sealant, in particular a composition based on polyurethane, silane-terminated polymer, epoxy, or silicone.

13. The container as claimed in one of the preceding claims, wherein the flexible liner is formed as a foil/film, in particular as an aluminum foil or as a polyethylene film.

14. The container as claimed in one of the preceding claims, wherein the container is formed from sheet metal.

15. The container as claimed in one of the preceding claims, wherein the container has a volume of 50 to 500 l.

## Revendications

1. Contenant avec un produit emballé dans celui-ci, comprenant :
un contenant (1) cylindrique rigide avec un fond (2), une paroi latérale (3) et un couvercle (4) ;
une doublure (5) flexible ;
un produit pâteux (A), qui est entouré par la doublure et est disposé dans le contenant ; **caractérisé en ce que** le contenant comprend de plus un insert (6), lequel est disposé sur le fond et sous le produit entouré dans la doublure, lequel a un contour de base sensiblement rond qui est inférieur au fond, et lequel est disposé sensiblement au centre sur le fond si bien qu'il existe une distance entre la garniture et la paroi latérale.

2. Contenant (1) selon la revendication 1, l'insert (6) étant dimensionné par rapport au contenant de telle manière que la distance (9) est comprise entre 2 et 10 cm.

3. Contenant (1) selon l'une des revendications précédentes, une hauteur (10) de l'insert (6) étant comprise entre 1 et 6 % d'une hauteur du contenant et/ou une hauteur de l'insert étant comprise entre 1 et 6 cm.

4. Contenant (1) selon l'une des revendications précédentes, l'insert (6) ayant une section transversale rectangulaire ou trapézoïdale ou polygonale.

5. Contenant (1) selon l'une des revendications précédentes, l'insert (6) étant réalisé sensiblement comme un cône tronqué ou comme un cône tronqué sur un socle, ou comme un cylindre avec une arête supérieure arrondie ou biseautée.

6. Contenant (1) selon l'une des revendications précédentes, l'insert (6) ayant au moins un écarteur (12), lequel est dimensionné et est disposé de telle manière qu'il surmonte la distance (9) entre l'insert et la paroi latérale et prédéfinit ainsi une position de l'insert sur le fond (2).

7. Contenant (1) selon la revendication 6, l'insert (6) ayant au moins deux ou au moins trois ou au moins quatre écarteurs (12).

8. Contenant (1) selon l'une des revendications 6 ou 7, l'écarteur (12) ayant une hauteur inférieure à celle de l'insert (6) et/ou la hauteur de l'écarteur (12) étant comprise entre 20 et 60 % de la hauteur de l'insert.

9. Contenant (1) selon l'une des revendications précédentes, l'insert (6) étant formé à partir d'une matière plastique expansée.

10. Contenant (1) selon l'une des revendications précédentes, l'insert (6) étant réalisé d'un seul tenant.

11. Contenant (1) selon l'une des revendications 1 à 9, l'insert (6) étant réalisé en plusieurs parties, les diverses pièces étant réalisées en particulier de manière identique.

12. Contenant (1) selon l'une des revendications précédentes, le produit (A) étant une colle ou un produit d'étanchéité à un composant, en particulier une composition à base de polyuréthane, à base de polymère à terminaisons silane, à base d'époxy ou à base de silicone.

13. Contenant (1) selon l'une des revendications précédentes, la doublure (5) flexible étant réalisée comme un film, en particulier comme un film d'aluminium ou un film de polyéthylène.

14. Contenant (1) selon l'une des revendications précédentes, le contenant étant réalisé à partir de tôle.

15. Contenant (1) selon l'une des revendications précédentes, le contenant étant un volume de 50 à 500 l.
